# EUROPÄISCHE PATENTSCHRIFT

(11) **EP 2 929 981 B1**
(45) Veröffentlichungstag und Bekanntmachung des Hinweises auf die Patenterteilung: **09.05.2018**
(21) Anmeldenummer: 15160530.0
(22) Anmeldetag: 24.03.2015
(51) Int. Cl.: B24B 31/00

(54) **HALTEVORRICHTUNG ZUR AUFNAHME UND HALTERUNG VON MINDESTENS EINEM BAUTEIL UND GLEITSCHLEIFVERFAHREN**
HOLDING DEVICE FOR RECEIVING AND HOLDING AT LEAST ONE COMPONENT AND VIBRATORY GRINDING METHOD
DISPOSITIF DE RETENUE POUR RÉCEPTION ET SUPPORT D'AU MOINS UN COMPOSANT ET PROCÉDÉ DE TROVALISATION

(30) Priorität: 31.03.2014 DE 102014205940
(43) Veröffentlichungstag der Anmeldung: 14.10.2015
(73) Patentinhaber: MTU Aero Engines AG, 80995 München (DE)
(72) Erfinder: Göpfert, Dagobert, 81476 München (DE); Stimper, Bernd, 14532 Kleinmachnow (DE); Velten, Michael, 42279 Wuppertal (DE)

(56) Entgegenhaltungen:
- EP-A1- 0 734 812
- DE-A1-102005 047 303
- DE-A1-102009 021 824
- DE-A1-102011 103 606
- DE-C1- 10 204 267
- SU-A1- 1 454 662
- US-A- 1 512 350
- US-A1- 2004 002 293
- US-A1- 2005 255 797
- US-A1- 2013 323 071

## Beschreibung

Die Erfindung betrifft eine Haltevorrichtung zur Aufnahme und Halterung von mindestens einem Bauteil innerhalb eines mit Schleifkörpern gefüllten Troges einer Gleitschleifvorrichtung, mittels welcher jeweilige Oberflächen des mindestens einen Bauteils unter Relativbewegung zwischen dem mindestens einen Bauteil und den Schleifkörpern abschleifbar sind. Des Weiteren betrifft die Erfindung ein Gleitschleifverfahren unter Verwendung einer Haltevorrichtung für die zu schleifenden Bauteile.

Um Bauteile mit komplexer Oberflächenkontur (z. B. viele Einzeloberflächen, wenige ebene Flächen oder z.B. komplexe Krümmungen) und insbesondere eine große Stückzahl derartiger Bauteile besonders wirtschaftlich bearbeiten zu können, ist das sogenannten Gleitschleifverfahren, welches eine Untergruppe der Schlichtverfahren darstellt, bekanntermaßen besonders geeignet. Bei dem Gleitschleifverfahren wird ein Behälter bzw. ein Trog einer Gleitschleifvorrichtung mit losen Schleifkörpern gefüllt und die zu bearbeitenden bzw. abzuschleifenden Bauteile in den mit Schleifkörpern gefüllten Trog gelegt. Als Behälter bzw. Trog kann ein sogenannter Schwingtrog verwendet werden, welcher durch einen Vibrationsmotor der Gleitschleifvorrichtung in Schwingung versetzt werden kann. Mittels des Vibrationsmotors oder alternativ mittels z.B. einer angetriebenen Exzenterwelle, werden die im Schwingtrog, bzw. Behälter enthaltenen Schleifkörper derart angeregt, dass sie sich relativ zu den abzuschleifenden Bauteilen bewegen. Infolge des Kontaktes der zu bearbeitenden Oberflächen des Bauteils mit den relativ dazu bewegten Schleifkörpern werden die Rauigkeiten an den Bauteiloberflächen verringert und dementsprechend die Bauteile abgeschliffen. Zur Vergrößerung des Durchsatzes besteht auch die Möglichkeit mehrere der Bauteile gleichzeitig in einem Schwingtrog abzuschleifen bzw. zu schlichten. Hierbei gilt es jedoch zu vermeiden, dass sich die Bauteile in Folge der Schwingung des Behälters bzw. Troges gegenseitig berühren bzw. zusammenstoßen, wodurch es zur gegenseitigen Beschädigung kommen könnte. Eine Vorrichtung gemäß dem Oberbegriff des Anspruchs ist aus der US 1 512 350 A bekannt.

Aus der DE 2 344 639 A1 ist eine Vorrichtung zur Halterung von Werkstücken innerhalb eines mit einer Schleifkörperschüttung gefüllten Schwingtroges einer nach dem Gleitschleifverfahren arbeitenden Schleif- oder Poliermaschine bekannt. Die bekannte Vorrichtung weist lose, in den Schwingtrog einsetzbare und für die Schleifkörper durchlässige Aufnahmekäfige für jeweils mindestens ein Werkstück auf. Diese Aufnahmekäfige weisen zudem jeweils zwei als Speichenrad ausgebildete Stirnteile auf und sind dementsprechend aufwendig und unter vergleichsweise hohem Materialeinsatz hergestellt.

Aus der SU 1 454 662 A1 ist eine Haltevorrichtung zur Aufnahme und Halterung mindestens eines Bauteil mit einer Achse zur lösbaren Aufnahme und Halterung mindestens eines Bauteils beschrieben, bei welcher die Achse durch mindestens eine Öffnung im Bauteil führbar ist. Aus der US 1 512 350 A ist eine Haltevorrichtung bekannt, welche mindestens ein auf die Achse aufbringbares Abstandselement aufweist, mittels welchem die Bauteile und die Aufnahme zu einem weiteren auf der Achse gelagerten Bauteil in einem vorbestimmten axialen Abstand anordenbar sind. Aus der US 2013/323071A1 ist eine Haltevorrichtung bekannt, die mindestens zwei Radialabstandshalter aufweist, wobei die Radialabstandshalter an der Achse angeordnet sind.

Es ist Aufgabe der Erfindung, eine Haltevorrichtung zur Aufnahme und Halterung von mindestens einem Bauteil innerhalb eines mit Schleifkörpern gefüllten Troges einer Gleitschleifvorrichtung bereitzustellen, welche besonders einfach und unter geringem Materialeinsatz herstellbar ist und zudem eine besonders gleichmäßige Oberflächenbearbeitung des Bauteils gewährleistet. Des Weiteren ist es Aufgabe der vorliegenden Erfindung, ein entsprechendes Gleitschleifverfahren zum Schleifen jeweiliger Oberflächen mindestens eines Bauteils bereitzustellen.

Diese Aufgaben werden durch eine Haltevorrichtung mit den Merkmalen des Patentanspruchs 1 und durch ein Gleitschleifverfahren mit den Merkmalen des Patentanspruchs 7 gelöst. Vorteilhafte Ausgestaltungen mit zweckmäßigen Weiterbildungen der Erfindung sind in den abhängigen Patentansprüchen angegeben, wobei vorteilhafte Ausgestaltungen der Haltevorrichtung als vorteilhafte Ausgestaltungen des Verfahrens und umgekehrt anzusehen sind.

Eine beispielhafte Haltevorrichtung zur Aufnahme und Halterung von mindestens einem Bauteil innerhalb eines mit Schleifkörpern gefüllten Troges bzw. Arbeitsraums einer Gleitschleifvorrichtung, mittels welcher jeweilige Oberflächen des mindestens einen Bauteils unter Relativbewegung zwischen dem mindestens einen Bauteil und den Schleifkörpern abschleifbar sind, umfasst mindestens eine Achse zur lösbaren Aufnahme und Halterung des mindestens einen Bauteils, wobei die Achse derart ausgebildet ist, dass sie durch mindestens eine Öffnung im Bauteil und/oder durch mindestens eine Öffnung einer mindestens ein Bauteil aufnehmenden Bauteilaufnahme führbar ist. Dies bedeutet, dass die zu bearbeitenden Bauteile direkt oder indirekt über eine Bauteilaufnahme an der Achse lösbar befestigt werden können. Eine derartige Achse ist besonders einfach und unter geringem Materialeinsatz zu fertigen. Im Gegensatz zu aus dem Stand der Technik bekannten Aufnahmekäfigen zur Aufnahme des Bauteils bzw. mehrerer Bauteile sind die Oberflächen des Bauteils bzw. der Bauteile mittels der erfindungsgemäßen Haltevorrichtung besonders gut für die Schleifkörper zugänglich. Mit anderen Worten wird also in Folge der Halterung des mindestens einen Bauteils oder der mindestens einen Bauteilaufnahme an der Achse eine besonders gleichmäßige Geschwindigkeitsverteilung der Relativgeschwindigkeit zwischen den Schleifkörpern und der abzuschleifenden Oberflächen des Bauteils gewährleistet, wobei der Schleifvorgang zudem über einen erweiterten Bereich der abzuschleifenden Oberflächen stattfinden kann. Dies ist insbesondere bei den aus dem Stand der Technik bekannten Vorrichtungen mit Aufnahmekäfigen nicht möglich, da es hier zu einer bereichsweisen Verzögerung der Schleifkörper bzw. unterschiedlichen Relativgeschwindigkeiten zwischen den Schleifkörpern und den Bauteiloberflächen kommt. Durch die Aufnahme bzw. Halterung des mindestens einen Bauteils oder der mindestens einen Bauteilaufnahme mittels der mindestens einen Achse ergeben sich insbesondere keine lokalen Unterschiede der Relativgeschwindigkeit zwischen den Schleifkörpern und der Bauteiloberflächen, so dass die Schleifqualität auf der gesamten, mit den Schleifkörpern in Berührung kommenden Bauteiloberfläche gleichmäßig hoch ist. Die Verwendung einer Bauteilaufnahme ermöglicht auch die Bearbeitung kleinerer Bauteile. Zudem können erfindungsgemäß mehrere Bauteile zeitgleich in einer Gleitschleifvorrichtung bearbeitet werden. Erfindungsgemäß ist die Bauteilaufnahme derart ausgebildet, dass mehrere Bauteile rotationssymmetrisch an der Bauteilaufnahme anordenbar sind. Beispielhaft kann hierbei die Bauteilaufnahme Scheiben- oder ringförmig ausgebildet sein. Damit ergibt sich vorteilhafterweise ein gleichmäßiger Abrieb an den Bauteiloberflächen der auf der Bauteilaufnahme aufgebrachten Bauteile.

In einer vorteilhaften Ausgestaltung der erfindungsgemäßen Haltevorrichtung weist diese mindestens ein auf die Achse aufbringbares Abstandselement auf, mittels welchem die mindestens eine Bauteilaufnahme zu mindestens einer weiteren Bauteilaufnahme in einem vorbestimmten axialen Abstand anordenbar ist. Durch das Anordnen des mindestens einen Abstandelements auf der Achse können gegenseitige Berührungen der jeweiligen Bauteile zuverlässig ausgeschlossen werden. Dabei kann das Abstandselement hinsichtlich seiner axialen Erstreckung auch unterschiedlich dimensioniert werden, so dass der axiale Abstand zwischen den Bauteilen exakt vorgebbar ist. Somit kann auch die Relativgeschwindigkeit zwischen den Schleifkörpern und den jeweiligen einander zugewandten Oberflächen benachbarter Bauteile, welche durch den Abstandshalter voneinander beabstandet sind, direkt eingestellt werden, indem die Größe des Abstandes, also der Spalt zwischen den Bauteilen mittels des Abstandhalters vorgegeben wird. Daher ist es einerseits möglich, einen in axialer Ersteckung kurzen Abstandshalter zu verwenden und dementsprechend einen relativ engen Spalt zwischen den einander gegenüberliegenden Bauteiloberflächen zu schaffen, wobei dadurch die Anzahl der mittels der Achse lagerbaren Bauteile und/oder Bauteilaufhahmen vergrößert wird und so die Anlagenauslastung erhöht werden kann. Im Gegensatz dazu kann mittels eines dementsprechend dimensionierten Abstandhalters auch ein besonders großer Abstand zwischen den Bauteilen und/oder Bauteilaufnahmen geschaffen werden, wodurch zwar insgesamt weniger Bauteile auf der Achse aufgenommen werden können, jedoch eine besonders homogene und hohe Schleifqualität auch an einander zugewandten Bauteiloberflächen erreicht wird. Zudem kann es zweckmäßig sein, eine möglichst geringe Kontaktfläche zwischen dem jeweiligen Abstandshalter und dem Bauteil zu schaffen, um eine möglichst gute Zugänglichkeit der Bauteiloberfläche für die Schleifkörper bereitzustellen. Dementsprechend können beispielsweise Hülsen mit besonders dünner Wandstärke als Abstandselemente bereitgestellt werden, welche eine besonders kleine Kontaktfläche zu den jeweiligen, zu beabstandenden Bauteilen aufweisen. Des Weiteren besteht die Möglichkeit, dass die Bauteilaufhahme bereits ein integriertes Abstandselement aufweist, welches insbesondere im Bereich um die Öffnung zum Einführen der Achse ausgebildet sein kann.

Eine weitere beispielhafte Ausgestaltung einer Haltevorrichtung umfasst diese mindestens einen Adapter, mittels dessen wenigstens ein Größenunterschied und/oder ein Unterschied in der geometrischen Ausgestaltung zwischen der Achse und der Öffnung des Bauteils und/oder der Öffnung der Bauteilaufnahme, durch die die Achse geführt ist, ausgleichbar ist. Der Adapter kann beispielsweise einen Konus aufweisen, auf welchen das Bauteil oder die Bauteilaufnahme zumindest bereichsweise aufgeschoben werden und dementsprechend spielfrei an der Achse gehalten werden kann. Das im Vorhergehenden beschriebene Abstandselement und der Adapter können dabei als separate Bauelemente oder einstückig ausgebildet sein.

Eine weitere beispielhafte Ausgestaltung einer Haltevorrichtung weist mindestens zwei Radialabstandshalter auf, wobei die Radialabstandshalter derart an der Achse angeordnet sind, dass das wenigstens eine Bauteil und/oder die Bauteilaufnahme zwischen den Radialabstandshalter gelagert ist. Die Radialabstandshalter weisen dabei eine Erstreckung und/oder einen Durchmesser (D_{R}) auf, welcher größer ist, als die maximale Erstreckung und/oder der maximale Durchmesser (D_{B}) der direkt an der Achse gelagerten Bauteile oder dem mindestens einen an der Bauteilaufnahme angeordneten Bauteil. Den Radialabstandshaltern kommen mehrere vorteilhafte Funktionen zu. Dadurch, dass die Bauteile zwischen den Radialabstandshaltern angeordnet sind, wird ein Kontaktieren der Bauteile in axialer Richtung der Achse mit den Behälterinnenwänden des Troges unterbunden. Aufgrund des im Vergleich zu der Erstreckung und/oder dem Durchmesser der oder des Bauteils größeren Erstreckung und/oder Durchmessers der Radialabstandshalter wird zudem ein Kontaktieren der zwischen den Radialabstandshaltern aufgenommenen Bauteile mit den jeweiligen Behälterwänden auch in radialer Richtung unterbunden. Mittels der Radialabstandshalter wird somit das Berühren zwischen den Bauteilen bzw. Werkstücken und der Bearbeitungsanlage, insbesondere den Innenwänden des Trogs der Gleitschleifvorrichtung besonders wirksam und vollständig unterbunden.

In einer weiteren vorteilhaften Ausgestaltung der erfindungsgemäßen Haltevorrichtung weist diese mindestens zwei Klemm- oder Fixierelemente auf, mittels welchen die mindestens eine Bauteilaufnahme und/oder das mindestens eine Abstandselement auf der Achse fixierbar sind. Mit Hilfe der Klemm- oder Fixierelemente, welche beispielsweise als auf die Achse aufschraubbare Muttern ausgebildet sein können, können die Bauteilaufnahmen besonders wirksam gegenüber einer axialen Verschiebung bzw. gegenüber einem ungewollten Lösen von der Achse gesichert werden. Zudem können die Klemm- oder Fixierelemente auch beispielsweise als Sicherungsringe oder andere zum Halten der Bauteilaufnahmen geeignete Klemmmittel ausgebildet sein. Werden die Klemm- oder Fixierelemente an einander gegenüberliegenden Seiten der Achse fixiert, kann ein besonders großer Bereich der Achse zur Aufnahme der Bauteilaufnahmen genutzt werden. Es ist aber auch möglich, dass die Achse zur Aufnahme und Halterung der Bauteilaufnahmen zumindest bereichsweise ein Außengewinde aufweist. Auf dieses Außengewinde können dann Bauteilaufnahmen mit ein entsprechendes Innengewinde aufweisenden Öffnungen geschraubt und damit befestigt werden.

In weiteren vorteilhaften Ausgestaltungen der erfindungsgemäßen Haltevorrichtung weist die Achse einen konstanten oder sich verändernden Achsdurchmesser auf. Dadurch ist es möglich, den Durchmesser der Achse auf einen oder mehrere gleiche oder unterschiedliche Durchmesser der Öffnungen der Bauteile und/oder Bauteilaufnahmen, durch die die Achse geführt wird, einfach baulich und ohne zusätzliche Zwischenelemente anzupassen.

Die erfindungsgemäße Haltevorrichtung eignet sich insbesondere zur Aufnahme und Halterung von mindestens einer Komponente eines Flugzeugtriebwerks. Komponenten eines Flugzeugtriebwerks sind meist besonders stark beansprucht, weshalb eine exakte Fertigung bzw. eine besonders gleichmäßige und hohe Schleifqualität von besonderer Bedeutung ist. Dementsprechend ist die Haltevorrichtung zur Aufnahme derartiger Komponenten geeignet, da dadurch eine besonders hohe Schleif- und Oberflächenqualität an den mit den Schleifkörpern in Kontakt kommenden Bauteiloberflächen sichergestellt werden kann. Dies trägt insbesondere zu einer gleichmäßigen Bearbeitung, d.h. einen gleichmäßigen Abtrag der zu bearbeitenden Oberflächen des Bauteils bei. Mögliche, durch einen ungleichmäßigen Abtrag entstehende Unwuchten werden zuverlässig vermieden. Entsprechendes gilt für Bauteile, die an der Bauteilaufnahme rotationssymmetrisch angeordnet sind. Beispielhaft seien hier Schaufeln einer Turbine eines Flugtriebwerks genannt. Dabei ist die Bauteilaufnahme vorteilhafterweise Scheiben- oder ringförmig ausgebildet.

Die Erfindung umfasst weiterhin ein Gleitschleifverfahren, welches unter Verwendung einer im Vorhergehenden beschriebenen Haltevorrichtung mindestens folgende Schritte umfasst: Aufbringen und lösbares Befestigen von mindestens einer mindestens ein Bauteil aufnehmenden Bauteilaufnahme auf mindestens einer Achse der Haltevorrichtung, wobei die Achse derart ausgebildet ist, dass sie durch mindestens eine Öffnung in der Bauteilaufnahme führbar ist; Einbringen der Haltevorrichtung in einen mit Schleifkörpern gefüllten oder zu füllenden Trog bzw. Arbeitsraum einer Gleitschleifvorrichtung, welche zum Schleifen jeweiliger Oberflächen des mindestens einen Bauteils unter Relativbewegung zwischen dem mindestens einen Bauteil und den Schleifkörpern ausgelegt ist; Versetzen des Troges und der darin befindlichen Schleifkörper in Bewegung zur Durchführung des Schleifvorgangs; und Stoppen des Bearbeitungsvorgangs und Entnahme der Haltevorrichtung. Durch das erfindungsgemäße Gleitschleifverfahren ergeben sich unter Einsatz der Haltevorrichtung eine besonders einfache Anlagenbestückung, eine mannarme Fertigung sowie minimale Durchlaufzeiten, wobei eine universelle Anwendbarkeit der Haltevorrichtung bzw. des Gleitschleifverfahrens für eine Vielzahl von Bauteilformen gegeben ist. Zudem können mehrere Bauteile zeitgleich bearbeitet werden. Des Weiteren kann vor der Entnahme der Haltevorrichtung die Bewegungs- bzw. Fließrichtung der Schleifkörper in dem Trog umgekehrt werden. Dadurch "schwimmt" die Haltevorrichtung mit dem mindestens einen Bauteil und/oder Bauteilaufnahme auf den Schleifkörpern auf und kann so einfach aus dem Trog entnommen werden.

Die vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar, ohne den Rahmen der Erfindung zu verlassen.

Dabei zeigt:
- Figur 1: eine schematische Schnittdarstellung einer nicht erfindungsgemäßen Haltevorrichtung innerhalb einer Gleitschleifvorrichtung; und
- Figur 2: eine schematische Darstellung einer beispielhaften erfindungsgemäßen Haltevorrichtung.

Figur 1 zeigt in einer schematischen Schnittansicht eine Gleitschleifvorrichtung 10 mit einem mit Schleifkörpern 16 gefüllten Trog 12. Der Trog 12 wird mittels einer nicht dargestellten Vibratoreinrichtung der Gleitschleifvorrichtung 10 in Schwingung versetzt. Als Schleifkörper 16 können bekannte Elemente verwendet werden, die insbesondere aus Stahl, Korund oder anderen geeigneten Materialien bestehen. Typische Abmessungen der Schleifkörper 16 liegen im Millimeterbereich. Zudem können die Schleifkörper 16 kugel-, pyramiden- oder tetraederförmig ausgebildet sein. Auch andere Formen und Größen sind jedoch denkbar. Durch die Schwingungen des Troges 12 werden die Schleifkörper 16 ebenfalls in Bewegung, insbesondere eine Fließbewegung versetzt.

Man erkennt, dass eine Haltevorrichtung 18 in den Trog 12 beziehungsweise in das Schüttgut der Schleifkörper 16 eingelegt ist. Die Haltevorrichtung 18 weist eine Achse 20 auf, an der in dem nicht erfindungsgemäßen Ausführungsbeispiel drei Bauteile 22, 26, 34 gelagert sind. Die Bauteile 22, 26, 34 sind dabei über eine jeweilige Öffnung 24 auf die Achse 20 aufgeschoben. Zwischen den Bauteilen 22, 26, 34 sind zwei Abstandselemente 30 angeordnet, welche die Bauteile 22, 26, 34 voneinander axial beabstanden. Beispielhaft ist der axiale Abstand a zwischen den Bauteilen 22 und 26 dargestellt. Des Weiteren erkennt man, dass es sich bei den in dem Ausführungsbeispiel dargestellten Bauteilen 22, 26, 34 um so genannte Blisks handelt, die einen rotationssymmetrischen Bereich 28 aufweisen. Die Öffnungen 24 der Bauteile 22, 26, 36 sind in dem rotationssymmetrischen Bereich 28 ausgebildet, wobei die zentralen Achsen der Öffnungen 24 koaxial zu einer Längsachse der Achse 20 angeordnet sind.

Die Haltevorrichtung 18 umfasst weiterhin zwei Radialabstandshalter 36, die an den jeweiligen Enden der Achse 20 angeordnet sind. Zwischen den Radialabstandshaltem 36 sind die Bauteile 22, 26, 34 sowie die entsprechenden Abstandselemente 30 gelagert. Man erkennt, dass die beiden Radialabstandshalter 36 einen Durchmesser D_{R} aufweisen, welcher größer ist als ein maximaler Durchmesser D_{B} der Bauteile 22, 26, 34. Die Anordnung der beiden Radialabstandshalter 36 und der dazwischen liegenden Bauteile 22, 26, 34 mit den Abstandselementen 30 wird durch zwei Klemm- oder Fixierelemente 32 an der Achse 20 fixiert. Bei den Klemmelementen 32 kann es sich zum Beispiel um auf die entsprechenden Enden der Achse 20 aufschraubbare Muttern handeln. Die Klemmelemente 32 können gegebenenfalls auch in den Radialabstandshaltern 36 integriert sein. Da der Durchmesser D_{R} der Radialabstandshalter 36 größer ist als der maximale Durchmesser D_{B} der sich zwischen den Radialabstandshaltern 36 befindlichen Bauteile wird zuverlässig verhindert, dass die zu bearbeitenden Bauteile 22, 26, 34 an den Innenseiten 14 des Troges 12 anstoßen und gegebenenfalls beschädigt werden. Ein gegenseitiges Kontaktieren der Bauteile 22, 26, 34 wird wiederum durch die zwischen den Bauteilen 22, 26, 34 angeordneten Abstandselemente 30 unterbunden. In dem dargestellten nicht erfindungsgemäßen Ausführungsbeispiel sind die Radialabstandshalter 36 scheibenförmig dargestellt und ausgebildet. Es besteht natürlich auch die Möglichkeit, dass diese zum Beispiel ringförmig ausgebildet sind oder auch eine andere geometrische Form aufweisen. Entscheidend dabei ist, dass die Erstreckung und/oder der Durchmesser der Radialabstandshalter 36 an jeder Stelle immer größer ist als der maximale Durchmesser und/oder die maximale Erstreckung des in der Haltevorrichtung 18 fixierten Bauteils 22, 26, 34.

Die Achse 20 weist in dem dargestellten Ausführungsbeispiel einen konstanten Achsdurchmesser auf. Es ist aber auch möglich, dass dieser Achsdurchmesser variiert und an unterschiedliche Durchmesser der Öffnungen 24 der zu bearbeitenden Bauteile angepasst ist. Derartige Größenunterschiede in den Durchmessern der Öffnungen 24 könnten auch durch entsprechende Adapter (nicht dargestellt) ausgeglichen werden.

Figur 2 zeigt eine schematische Darstellung einer beispielhaften erfindungsgemäßen Haltevorrichtung 18' gemäß einer weiteren Ausführungsform. Die Haltevorrichtung 18' umfasst dabei eine Achse 20 zur lösbaren Aufnahme und Halterung einer Bauteilaufnahme 38. Die Achse 20 weist dabei ein Außengewinde 46 auf, auf welches die Bauteilaufnahme 38 mit einem entsprechenden Innengewinde (nicht dargestellt) einer in der Bauteilaufnahme 38 ausgebildeten Öffnung 40 aufschraubbar und befestigbar ist. Die Öffnung 40 ist dabei zentriert innerhalb der Bauteilaufnahme 38 ausgebildet. Zur axialen Lagefixierung der Bauteilaufnahme 38 ist zudem mindestens ein ebenfalls auf die Achse 20 aufschraubbares Klemm- oder Fixierelement 32 vorgesehen, welches im dargestellten Beispiel als Schraubmutter ausgebildet ist. Die Bauteilaufnahme 38 kann aus Kunststoff, Keramik, Holz, Metall und/oder einer Metall-Legierung gefertigt sein.

Des Weiteren erkennt man, dass die Bauteilaufnahme 38 scheibenförmig ausgebildet ist. An den radial außen liegenden Rändern der Bauteilaufnahme 38 sind Befestigungsvorrichtungen 44 zur lösbaren Befestigung der Bauteile 42 angeordnet. Die Befestigungsvorrichtungen 44 können dabei als Schraub-, Klemm- oder Steckverbindungen ausgebildet sein. Auch andere Befestigungsarten sind denkbar. Bei den Bauteilen 42 handelt es bei dem dargestellten Ausführungsbeispiel um Schaufeln einer Turbine eines Flugtriebwerks. Die Befestigungsvorrichtungen 44 sind dabei in einem gleichen Winkelabstand zueinander angeordnet, so dass sich insgesamt ein ungefähr rotationssymmetrischer Aufbau der Bauteilaufnahme 38 mit den Bauteilen 42 bzw. eine ungefähr rotationssymmetrische Anordnung der Bauteile 42 ergibt. Neben den in Figur 2 dargestellten drei Befestigungsvorrichtungen 44 kann natürlich eine beliebige Anzahl von gleichen oder unterschiedlichen Befestigungsvorrichtungen an der Bauteilaufnahme 38 ausgebildet sein, soweit dies die Baugröße der jeweiligen Bauteilaufnahme 38 erlaubt.

Unter Verwendung der Haltevorrichtung 18' wird ein besonders effizientes Gleitschleifverfahren geschaffen, bei welchem die dargestellten Bauteile 42 auf der Achse 20 der Haltevorrichtung 18'indirekt über die Bauteilaufnahme 38 gelagert und zusammen mit der Haltevorrichtung 18' in den mit Schleifkörpern 16 gefüllten Trog 12 der Gleitschleifvorrichtung 10 eingelegt werden. Durch die Relativbewegung zwischen den Schleifkörpern 16 und den Bauteilen, 42 beziehungsweise deren Bauteiloberflächen werden Letztere geschliffen und/oder poliert und/oder entgratet.

### Bezugszeichenliste

- 10: Gleitschleifvorrichtung
- 12: Trog
- 14: Behälterwand
- 16: Schleifkörper
- 18: Haltevorrichtung
- 18': Haltevorrichtung
- 20: Achse
- 22: Bauteil
- 24: Öffnung
- 26: Bauteil
- 28: rotationssymmetrischer Bereich
- 30: Abstandselement
- 32: Klemm- oder Fixierelement
- 34: Bauteil
- 36: Radialabstandshalter
- 38: Bauteilaufnahme
- 40: Öffnung
- 42: Bauteil
- 44: Befestigungsvorrichtung
- 46: Außengewinde
- a: axialer Abstand
- D_{R}: Durchmesser
- D_{B}: maximaler Durchmesser

## Patentansprüche

1. Haltevorrichtung (18') zur zeitgleichen ungefähr rotationssymmetrischen Aufnahme und Halterung von mehreren Bauteilen (42) innerhalb eines mit Schleifkörpern (16) gefüllten Troges (12) einer Gleitschleifvorrichtung (10), mittels welcher jeweilige Oberflächen der Bauteile (42) unter Relativbewegung zwischen den Bauteilen (42) und den Schleifkörpern (16) abschleifbar sind, wobei die Bauteile (42) Komponenten eines Flugzeugtriebwerks sind, wobei die Haltevorrichtung (18) mindestens eine Achse (20) umfasst, wobei die Achse (20) derart ausgebildet ist, dass sie durch Öffnungen (40) einer ein Bauteil (42) aufnehmenden Aufnahme (38) führbar ist,
**dadurch gekennzeichnet, dass**
- die Bauteilaufnahme (38) scheiben- oder ringförmig ausgebildet ist, und
- an den radial außen liegenden Rändern der Bauteilaufnahme (38) Befestigungsvorrichtungen (44) zum lösbaren Befestigen der Bauteile (42) angeordnet sind.

2. Haltevorrichtung (18') nach Anspruch 1,
**dadurch gekennzeichnet, dass** die Befestigungsvorrichtungen (44) in einem gleichen Winkelabstand zueinander angeordnet sind.

3. Haltevorrichtung (18') nach Anspruch 1 oder 2,
**dadurch gekennzeichnet, dass**
die Haltevorrichtung (18') mindestens ein auf die Achse (20) aufbringbares Abstandselement (30) aufweist, mittels welchem die mindestens eine Aufnahme (38) zu mindestens einer weiteren Bauteilaufnahme in einem vorbestimmten axialen Abstand (a) anordenbar sind.

4. Haltevorrichtung (18') nach einem der vorhergehenden Ansprüche,
**dadurch gekennzeichnet, dass**
die Haltevorrichtung (18') mindestens zwei Klemm- oder Fixierelemente (32) aufweist, mittels welchen die die Bauteilaufnahme (38) und/oder das mindestens eine Abstandselement (30) auf der Achse (20) fixierbar sind.

5. Haltevorrichtung (18') nach einem der vorhergehenden Ansprüche,
**dadurch gekennzeichnet, dass**
die Achse (20) zumindest bereichsweise ein Außengewinde (46) aufweist.

6. Haltevorrichtung (18') nach einem der vorhergehenden Ansprüche,
**dadurch gekennzeichnet, dass**
die Achse (20) einen konstanten oder sich verändernden Achsdurchmesser aufweist.

7. Gleitschleifverfahren, **dadurch gekennzeichnet, dass** es unter Verwendung einer Haltevorrichtung (18) gemäß einem der Ansprüche 1 bis 6 das Verfahren mindestens folgende Schritte umfasst:
- Aufbringen und lösbares Befestigen von mindestens einer mindestens ein Bauteil aufnehmenden Bauteilaufnahme (38) auf mindestens einer Achse (32) der Haltevorrichtung (18'), wobei die Achse (20) derart ausgebildet ist, dass sie durch mindestens eine Öffnung (40) in der Bauteilaufnahme (38) führbar ist;
- Einbringen der Haltevorrichtung (18') in einen mit Schleifkörpern (16) gefüllten oder zu füllenden Trog (12) einer Gleitschleifvorrichtung (10), welche zum Schleifen jeweiliger Oberflächen der Bauteile (42) unter Relativbewegung zwischen den Bauteilen (42) und den Schleifkörpern (16) ausgelegt ist;
- Versetzen des Troges (12) und der darin befindlichen Schleifkörper (16) in Bewegung zur Durchführung des Schleifvorgangs; und
- Stoppen des Bearbeitungsvorgangs und Entnahme der Haltevorrichtung (18').

8. Verfahren nach Anspruch 7,
**dadurch gekennzeichnet, dass**
vor der Entnahme der Haltevorrichtung (18') mit den Bauteilen (42) die Bewegungs- bzw. Fließrichtung der Schleifkörper (16) in dem Trog (12) umgekehrt wird.

## Claims

1. Holding apparatus (18') for simultaneously, approximately rotationally symmetrically receiving and holding a plurality of components (42) inside a trough (12), filled with grinding wheels (16), of a vibratory grinding apparatus (10), by means of which grinding apparatus particular surfaces of the components (42) can be subject to grinding owing to a relative movement between the components (42) and the grinding wheels (16), the components (42) being parts of an aircraft engine, the holding apparatus (18) comprising at least one shaft (20), the shaft (20) being designed such that it can be guided through openings (40) in a receptacle (38) for receiving a component (42),
**characterized in that**,
- the component receptacle (38) is disk-shaped or annular, and
- fastening apparatuses (44) for detachably fastening the components (42) are arranged at the radially outer edges of the component receptacle (38).

2. Holding apparatus (18') according to claim 1,
**characterized in that** the fastening apparatuses (44) are arranged at a uniform angular distance from one another.

3. Holding apparatus (18') according to either claim 1 or claim 2,
**characterized in that**
the holding apparatus (18') has at least one spacer element (30) that can be attached to the shaft (20), by means of which element the at least one receptacle (38) can be arranged at a predetermined axial distance (a) from at least one further component receptacle.

4. Holding apparatus (18') according to any of the preceding claims,
**characterized in that**
the holding apparatus (18') has at least two clamping or fixing elements (32), by means of which the component receptacle (38) and/or the at least one spacer element (30) can be fixed to the shaft (20).

5. Holding apparatus (18') according to any of the preceding claims,
**characterized in that**
the shaft (20) has an external thread (46), at least in regions.

6. Holding apparatus (18') according to any of the preceding claims,
**characterized in that**
the shaft (20) has a constant or variable shaft diameter.

7. Vibratory grinding method, **characterized in that**, using a holding apparatus (18) according to any of claims 1 to 6, the method comprises at least the following steps:
- attaching and detachably fastening at least one component receptacle (38) for receiving at least one component to at least one shaft (32) of the holding apparatus (18'), the shaft (20) being designed such that it can be guided through at least one opening (40) in the component receptacle (38);
- introducing the holding apparatus (18') into a trough (12) of a vibratory grinding apparatus (10), which trough is filled or is intended to be filled with grinding wheels (16), which grinding apparatus is designed to grind particular surfaces of the components (42) by means of a relative movement between the components (42) and the grinding wheels (16);
- setting the trough (12) and the grinding wheels (16) located therein into motion in order to carry out the grinding process; and
- stopping the machining process and removing the holding apparatus (18').

8. Method according to claim 7,
**characterized in that**
the direction of movement and/or flow of the grinding wheels (16) in the trough (12) is reversed before the holding apparatus (18') including the components (42) is removed.

## Revendications

1. Dispositif de support (18') destiné à recevoir et supporter simultanément, à peu près à symétrie de rotation, une pluralité de composants (42) à l'intérieur d'une cuve (12), remplie d'éléments de polissage (16), d'un dispositif de polissage (10) au moyen duquel des surfaces respectives des composants (42) peuvent être polies par un mouvement relatif entre les composants (42) et les éléments de polissage (16), les composants (42) étant des éléments constitutifs d'une turbine d'avion, le dispositif de support (18) comportant au moins un axe (20), l'axe (20) étant conçu de manière à être guidé à travers des ouvertures (40) d'un logement (38) recevant un composant (42),
**caractérisé en ce que**
- le logement de composant (38) a une forme de disque ou d'anneau, et
- des dispositifs de fixation (44) destinés à fixer de manière libérable les composants (42) étant disposés sur les bords radialement extérieurs du logement de composant (38).

2. Dispositif de support (18') selon la revendication 1, **caractérisé en ce que** les dispositifs de fixation (44) sont disposés angulairement à équidistance les uns des autres.

3. Dispositif de support (18') selon la revendication 1 ou 2, **caractérisé en ce que** le dispositif de support (18') comporte au moins un élément d'écartement (30) qui peut être placé sur l'axe (20) et au moyen duquel l'au moins un logement (38) peut être disposé à une distance axiale (a) prédéterminée de l'au moins un autre logement de composant.

4. Dispositif de support (18') selon l'une des revendications précédentes, **caractérisé en ce que** le dispositif de support (18') comporte au moins deux éléments de serrage ou de fixation (32) au moyen desquels le logement de composant (38) et/ou l'au moins un élément d'écartement (30) peuvent être fixés sur l'axe (20).

5. Dispositif de support (18') selon l'une des revendications précédentes, **caractérisé en ce que** l'axe (20) comporte au moins partiellement un filetage extérieur (46).

6. Dispositif de support (18') selon l'une des revendications précédentes, **caractérisé en ce que** l'axe (20) a un diamètre constant ou variable.

7. Procédé de polissage, **caractérisé en ce que**, lors de l'utilisation d'un dispositif de support (18) selon l'une des revendications 1 à 6, le procédé comprend au moins les étapes suivantes :
- le placement et la fixation, de manière amovible, d'au moins un logement de composant (38), recevant un composant, sur au moins un axe (32) du dispositif de support (18'), l'axe (20) étant conçu de manière à être guidé à travers au moins une ouverture (40) ménagée dans le logement de composant (38) ;
- l'introduction du dispositif de support (18') dans une cuve (12), remplie ou à remplir avec des éléments de polissage (16), d'un dispositif de polissage (10) qui est conçu pour polir des surfaces respectives des composants (42) par un mouvement relatif entre les composants (42) et les éléments de polissage (16) ;
- le déplacement de la cuve (12), et des éléments de polissage (16) se trouvant à l'intérieur, pour effectuer le processus de polissage ; et
- l'arrêt du processus de traitement et le retrait du dispositif de support (18').

8. Procédé selon la revendication 7, **caractérisé en ce que**, avant le retrait du dispositif de support (18') avec les composants (42), le sens de déplacement ou d'écoulement des éléments de polissage (16) dans la cuve (12) est inversé.
